# FASCICULE DE BREVET EUROPEEN

(11) **EP 0 584 712 B1**
(45) Date de publication et mention de la délivrance du brevet: **16.10.1996**
(21) Numéro de dépôt: 93113210.4
(22) Date de dépôt: 18.08.1993
(51) Int. Cl.: B02C 19/18, B02C 13/18

(54) **Broyeur ultra-centrifuge et sa mise en oeuvre pour le broyage cryogénique de matériau thermosensible**
Ultrazentrifugal-Zerkleinerer sowie dessen Einsatz bei der Kaltvermahlung von wärmeempfindlichem Material
Ultra-centrifugal mill and its implementation for cryogenically milling heat-sensitive material

(30) Priorité: 21.08.1992 CH 2613/92
(43) Date de publication de la demande: 02.03.1994
(73) Titulaire: DEBIO RECHERCHE PHARMACEUTIQUE S.A., CH-1920 Martigny (CH)
(72) Inventeur: Heimgartner, Frédéric, CH-1920 Martigny (CH); Heimgartner, Edith, CH-1920 Martigny (CH); Orsolini, Piero, CH-1920 Martigny (CH)
(74) Mandataire: Micheli & Cie

(56) Documents cités:
- EP-A- 0 317 935
- WO-A-87/03951
- FR-A- 2 142 523
- US-A- 2 886 254
- US-A- 2 919 862
- US-A- 4 098 463
- CRYOGENICS vol. 31 , Février 1991 , SURREY, GB pages 136 - 137 XP000207733 SHIMO LI, SHUANGYAN GE, A.O. 'cryogenic grinding technology for traditional chinese herbal medicine'

## Description

L'invention a pour objet un broyeur ultra-centrifuge pourvu d'un dispositif de refroidissement ainsi que la mise en oeuvre d'une tel broyeur pour le broyage cryogénique de matériau thermosensible.

Un broyeur ultra-centrifuge de type classique, par example tel que décrit dans le document US-A-2.886.254 comprend pour le moins un habitacle muni d'un système d'alimentation en matériau à broyer, un élément rotatif (rotor), à pales ou à broches, entraîné par un moteur, un tamis annulaire disposé autour du rotor et un récipient col lecteur du matériau broyé.

Dans un tel appareil, le broyage du matériau choisi s'effectue par martelage, par chocs et par cisaillement. Le matériau parvient des la chambre de broyage par l'entonnoir d'alimentation, est saisi par le rotor tournant à vitesse rapide et est broyé en minuscules parties, en moins d'une seconde, entre le rotor et le tamis annulaire. Le matériau ne reste dans la chambre de broyage que juscu'à ce qu'il ait atteint le degré de finesse requis; soumis alors à la force centrifuge, il traverse le tamis annulaire et parvient dans le récipient collecteur.

Ce type d'appareil se trouve dans le commerce; il est particulièrement bien adapté au broyage de matériaux aussi divers que produits minéraux (argile, gypse, calcaire, ...), végétaux (fibres cellulosiques, fourrages, copeaux de bois, ...) ou encore de produits d'origine synthétique tels que résines et matières plastiques.

S'agissant du broyage de matériaux thermosensibles, naturels ou synthétiques, ce type d'appareil atteint très rapidement ses limites, d'autant plus que les modes de réfrigération proposés par les constructeurs eux-mêmes s'avèrent inopérants dans de nombreux cas. Il peut en résulter le colmatage progressif des mailles du tamis par de la matière ramollie, voire fondue ou, pire encore, une dénaturation sensible des produits ainsi broyés. Lorsqu'on travaille avec des substances actives telles que médicaments, ce manque de maîtrise des conditions thermiques régnant dans la chambre de broyage peut aboutir à une altération irréversible desdites substances actives. Dans de nombreux cas étudiés, il s'est en effet avéré que les broyeurs ultra-centrifuges du commerce étaient inutilisables.

D'autre part, le principe du broyage cryogénique en tant que tel est déjà connu, par exemple du document EP-A-0.317.935, qui décrit une méthode et un dispositif de broyage, la réalisation constructive de celui-ci étant toutefois différente de celle définie précédemment. Ce principe a en outre été appliqué par exemple au broyage de préparations à base de plantes médicinales, comme divulgué par la publication CRYOGENICS, vol. 31, p. 136-7, 1991.

Le but de la présente invention consiste donc à fournir un broyeur ultra-centrifuge du type décrit par exemple dans le document précité US-A-2.886.254, et qui puisse mettre en oeuvre le principe du broyage cryogénique connu en soi de manière efficace et contrôlée, notamment pour le broyage de matériaux thermosensibles, tel qu'un polymère biodégradable incorporant une substance médicamenteuse.

L'invention visant à atteindre le but précité, a donc pour objet un broyeur ultra-centrifuge conforme à la revendication 1.

L'invention a également pour objets un procédé de broyage cryogénique mettant en oeuvre un tel broyeur, ainsi que l'utilisation de celui-ci pour le broyage cryogénique d'un polymère biodégradable incorporant une substance médicamenteuse.

Les dessins annexes illustrent l'invention sans pour autant la limiter. La figure 1 représente de façon schématique certains éléments d'un appareil conforme à l'invention, vus en coupe. Dans cette figure, les proportions des divers éléments constitutifs de l'appareil ne sont pas respectés.

Fig. 2 représente, vu de dessus, un élément d'un appareil conforme à l'invention. Fig. 3 représente l'élément de la Fig. 2, vu de profil.

Fig. 4 représente, vue de dessus, la partie supérieure d'un appareil conforme à l'invention. Fig. 5 représente l'élément de la Fig. 4, vu de profil.

Dans une exécution de l'invention, le broyeur ultracentrifuge comprend un entonnoir d'alimentation 1 fixé à la partie supérieure 2 de l'habitacle 2,3, un rotor 4 disposé dans l'axe de l'entonnoir 1 à l'intérieur de l'habitacle 2,3, un tamis annulaire 5 disposé autour du rotor 4 et un réceptacle 6 du matériau broyé, lui-même disposé autour du tamis 5 comme illustré par Fig. 1. Selon l'invention, le broyeur comporte un dispositif de refroidissement de la zone annulaire 7 comprenant la face externe 8 du rotor 4 et la face interne 9 du tamis 5 par amenée de fluide gazeux réfrigérant dans la partie supérieure de la zone 7, à la verticale de ladite zone 7.

Selon l'invention, le dispositif de refroidissement consiste en un ensemble de buses 10 disposées circulairement, à la verticale de la zone 7. On voit par exemple, sur Fig. 2, la disposition circulaire des orifices 11A, 11B, 11C, ... dans lesquels seront placées les buses proprement dites. Une telle disposition circulaire apparaît comme la plus favorable à l'effet recherché, car il s'agit de maîtriser à la fois l'effet du flux gazeux sur le parcours des particules broyées et le refroidissement des zones actives sur le plan mécanique, les pales ou broches du rotor 4 et le tamis annulaire 5 notamment, en sus du refroidissement de la matière broyée elle-même. Dans une exécution préférentielle, la disposition des buses 10 sera parfaitement symétrique, le nombre de telles buses étant du libre choix de l'utilisateur.

Lors de la mise en oeuvre d'un broyeur selon l'invention, le refroidissement de la zone annulaire 7 comprenant la face externe 8 du rotor 4 et la face interne 9 du tamis annulaire 5 est réalisé par l'amenée de gaz liquéfié au niveau des buses 10 et détente du gaz au niveau de la sortie des dites buses. Comme on le voit plus en détail sur Fig. 4, le gaz liquéfié est premièrement amené de sa source (non représentée) par un conduit 12 jusqu'à un bloc de distribution 13. Du bloc de distribution 13, par l'intermédiaire d'autant de branchements quʼil en est nécessaire, le gaz liquéfié est amené au niveau des buses 10 par des conduits 14A, 14B, 14C, ... . L'assemblage de ces conduits peut être réalisé de façon conventionnelle, à l'aide du matériel approprié, tel un ensemble d'écrous et éléments coudés métalliques 15, 16, 17, 18, par exemple.

Lors du broyage cryogénique de matériau thermosensible, le débit de gaz liquéfié est contrôlé de façon telle que, compte tenu de sa détente à la sortie des buses 10, la pression régnant à l'intérieur de l'habitacle 2, 3, soit supérieure à la pression atmosphérique. Cette mise en oeuvre particulière du procédé de l'invention permet ainsi d'éviter l'hydratation du matériau broyé refroidi par contact avec l'atmosphère ambiante, par définition humide dans les conditions usuelles de travail.

Le débit de gaz liquéfié, par conséquent la pression de gaz réfrigérant à la sortie des buses 10, est également contrôlé de sorte à réduire les flux tourbillonaires de particules broyées, en particulier les flux provoquant leur échappement par l'entonnoir d'admission 1.

A titre de gaz liquéfié au sens de la présente invention, on utilise de préférence un gaz dont la température de liquéfaction est inférieure à - 100°C, tel par exemple l'air, l'azote, l'hélium ou l'argon.

Comme on le voit, la maîtrise de la pression et de la température régnant à l'intérieur de l'habitacle 2, 3 sont des facteurs déterminants quant à l'obtention des effets recherchés lors d'un broyage cryogénique. Aussi le broyeur selon l'invention peut-il être avantageusement pourvu d'un dispositif de régulation de ladite pression. Ledit broyeur peut être également pourvu d'un dispositif de contrôle de la température régnant à l'intérieur de l'habitacle 2, 3, telle une sonde thermique (non représentée sur les figures) placée au voisinage de la zone annulaire 7 par exemple.

Dans une exécution particulière, ledit broyeur peut être aussi pourvu d'un dispositif d'alimentation en continu du matériau à broyer, le cas échéant couplé du dispositif de contrôle de la température. L'ajustement du débit de matériau à broyer peut en effet s'avérer judicieux en fonction de la nature des matériaux à broyer, parallèlement au contrôle de la vitesse de rotation du rotor 4 et de la température régnant à l'intérieur de l'habitacle 2, 3.

Selon les cas, il peut s'avérer avantageux de refroidir au préalable le matériau à broyer. S'agissant plus particulièrement de matériau thermosensible, on le rend ainsi plus cassant et diminue d'autant l'effet thermique résultant des chocs mécaniques subis au contact du rotor et du tamis.

La mise en oeuvre d'un broyeur tel que décrit ci-dessus convient particulièrement bien au broyage cryogénique de matériaux thermosensibles tels que polymères biodégradables incorporant une substance active médicamenteuse. A titre de polymère biodégradable, on peut citer des polyesters, tels les polysuccinates, les polylactides, les polyglycolides et les copolymères d'acide lactique et glycolique par exemple et, à titre de substance active médicamenteuse, des polypeptides ou des sels pharmaceutiquement acceptables de polypeptides. Bien entendu, cette énumération n'est pas exhaustive.

Dans de tels cas, le matériau résultant qui se présente sous forme d'un broyat de granulométrie parfaitementcontrôlée, est utilisé pour la préparation de suspensions injectables. De telles suspensions permettent de réaliser le relargage contrôlé et prolongé de la substance médicamenteuse retenue, un polypeptide par exemple.

Il est évidemment du ressort de l'homme du métier d'adapter à chaque cas les conditions particulières de la mise en oeuvre du broyeur selon l'invention.

### Exemple

Un broyeur ultra-centrifuge de type conventionnel a été équipé du dispositif de refroidissement illustré par Fig. 4 et 5 : il comporte 8 buses de refroidissement disposées circulairement, à intervalle régulier, chacune d'entre-elles étant reliée de manière conventionnelle au bloc de distribution. Les buses sont alimentées en azote liquide :
- matériau à broyer : copolymère d'acide lactique et glycolique (PLGA) 50:50 (rapport molaire; viscosité inhérente 0,76 dl/g dans HFIP) contenant environ 2% en poids de substance active peptidique;
- utilisé sous forme de bâtonnets, de 5 à 10 mm de long/diamètre 1,2 à 1,7 mm, préalablement refroidis dans l'azote liquide;
- tamis annulaire avec mailles de 80 microns.
15 g du dit matériau ont été introduits dans le broyeur à raison d'environ 67 g/h - vitesse de rotation du rotor environ 10'000 tours / minute. On a recueilli avec un rendement de 79% un broyat de granulamétrie moyenne 38 à 40 microns.

## Revendications

1. Broyeur ultra-centrifuge comprenant un entonnoir d'alimentation (1) fixé à la partie supérieure (2) de l'habitacle (2,3), un rotor (4) disposé dans l'axe de l'entonnoir (1) à l'intérieur de l'habitacle (2,3), un tamis annulaire (5) disposé autour du rotor (4) et un réceptacle (6) du matériau broyé lui-même disposé autour du tamis (5), caractérisé en ce qu'il comporte un dispositif de refroidissement de la zone annulaire (7) comprenant la face externe (8) du rotor (4) et la face interne (9) du tamis (5) par amenée de fluide gazeux réfrigérant dans la partie supérieure de la zone (7), ce dispositif de refroidissement consistant en un ensemble de buses (10) disposées circulairement à la verticale de ladite zone (7), et en ce qu'il comporte un dispositif d'alimentation en continu du matériau à broyer couplé à un dispositif de contrôle de la températeure régnant à l'intérieur de l'habitacle (2,3), ainsi qu'un dispositif de régulation de la pression à l'intérieur dudit habitacle.

2. Procédé de broyage cryogénique d'un matériau thermosensible par la mise en oeuvre du broyeur ultra-centrifuge selon la revendication 1, caractérisé en ce que la pression régnant à l'intérieur de l'habitacle (2,3) est maintenue à une valeur supérieure à celle de la pression atmosphérique, et en ce que le refroidissement de la zone annulaire (7) est réalisé par amenée de gaz liquéfié au niveau des buses (10) et détente du gaz liquéfié à la sortie desdites buses, à la verticale de la zone (7).

3. Utilisation du broyeur selon la revendication 1 pour le broyage cryogénique d un polymère biodégrable incorporant une substance médicamenteuse.

4. Utilisation selon la revendication 3, caractérisée en ce que le polymère biodégradable est un polyester, tel qu'un polysuccinate, un polylactide, un polyglycolide ou un copolymère d'acide lactique et glycolique, et que la substance médicamenteuse est un polypeptide ou un sel pharmaceutiquement acceptable d'un polypeptide.

## Claims

1. An ultracentrifugal disintegrator including a supply funnel (1) fastened to the upper part (2) of the housing (2,3), a rotor (4) aligned with the axis of the funnel (1) inside the housing (2, 3), an annular screen (5) arranged around the rotor (4) and a collector (6) for the comminuted material, in turn surrounding the screen (5), characterized in that it includes a device for cooling the annular zone (7), defined by the outer face (8) of the rotor (4) and the inner face (9) of the screen (5) by introducing a gaseous cooling fluid into the upper part of the area (7), this cooling device consisting of a plurality of nozzles (10) arranged circularly vertically above said area (7), and in that it includes a device for continuously supplying the material to be comminuted, coupled with a control device for measuring the temperature prevailing inside the housing (2, 3) as well as a device for controlling the pressure inside said housing.

2. A process for the cryogenic disintegration of a thermolabile material using the ultracentrifugal disintegrator of claim 1, characterized in that the pressure prevailing inside the housing (2, 3) is maintained at a value in excess of the atmospheric pressure and in that the cooling of the annular area (7) is ensured through the supply of liquefied gas to the nozzles (10) and the expansion of the liquefied gas at the outlet of said nozzles, which are vertically above said area (7).

3. Use of a the disintegrator according to claim 1, for the cryogenic disintegration of a biodegradable polymer incorporating a medicinal drug.

4. Use according to claim 3, characterized in that the biodegradable polymer is a polyester, such as a polysuccinate, a polylactide, a polyglycolide or a copolymer of lactic and glycolic acids, and in that the medicinal drug is a polypeptide or a pharmaceutically acceptable salt of a polypeptide.

## Patentansprüche

1. Ultrazentrifugal-Zerkleinerer mit einem auf dem Oberteil (2) des Gehäuses (2, 3) angebrachten Speisetrichter (1), einem in der Achse des Trichters (1) im Inneren des Gehäuses (2, 3) angeordneten Rotor (4), einem um den Rotor (4) herum angeordneten Ringsieb (5) und einem seinerseits um das Sieb (5) herum angeordneten Auffanggefäss (6) für das zerkleinerte Gut, dadurch gekennzeichnet, dass es eine Vorrichtung zur Kühlung der von der Aussenseite (8) des Rotors (4) bis zur Innenseite (9) des Siebes (5) reichenden ringförmigen Zone (7) durch Zufuhr gasförmigen Kühlfluids in den oberen Bereich dieser Zone (7) umfasst, wobei diese Kühlvorrichtung aus einem Satz von kreisförmig und senkrecht zu der benannten Zone (7) angeordneten Düsen (10) besteht, und dass es ferner eine Vorrichtung zur kontinuierlichen Einspeisung des Mahlgutes, die mit einer Kontrollvorrichtung für die im Inneren des Gehäuses (2, 3) herrschende Temperatur gekoppelt ist, sowie eine Vorrichtung zur Regelung des Druckes im Inneren des benannten Gehäuses umfasst.

2. Verfahren zum Kaltvermahlen eines wärmeempfindlichen Materials durch Einsatz des Ultrazentrifugal-Zerkleinerers gemäss Anspruch 1, dadurch gekennzeichnet, dass der im Inneren des Gehäuses (2, 3) herrschende Druck auf einem über dem Luftdruck gelegenen Wert gehalten wird und dass die Kühlung der ringförmigen Zone (7) durch Zufuhr von verflüssigtem Gas zu den Düsen (10) und Entspannung des verflüssigten Gases an den Austrittsöffnungen der benannten Düsen in der Senkrechten zur Zone (7) erfolgt.

3. Gebrauch des Zerkleinerers gemäss Anspruch 1 zum Kaltvermahlen eines einen Arzneistoff enthaltenden, biologisch abbaubaren Polymers.

4. Gebrauch gemäss Anspruch 1, dadurch gekennzeichnet, dass das biologisch abbaubare Polymer ein Polyester wie zum Beispiel ein Polysuccinat, ein Polylactid, ein Polyglykolid oder ein Copolymer der Milch- und Glykolsäure ist und dass der Arzneistoff ein Polypeptid oder ein pharmazeutisch annehmbares Polypeptidsalz ist.
